# EUROPÄISCHE PATENTSCHRIFT

(11) **EP 0 059 786 B1**
(45) Veröffentlichungstag und Bekanntmachung des Hinweises auf die Patenterteilung: **11.06.1986**
(21) Anmeldenummer: 81108593.5
(22) Anmeldetag: 20.10.1981
(51) Int. Cl.: H01R 17/12, H03H 7/46

(54) **Antennensteckdose**
Antenna socket
Prise de contact d'antenne

(30) Priorität: 06.03.1981 DE 3108621
(43) Veröffentlichungstag der Anmeldung: 15.09.1982
(73) Patentinhaber: SIEMENS AKTIENGESELLSCHAFT, 80333 München (DE)
(72) Erfinder: Hanfgarn, Werner-Ernst, Dipl.-Ing., D-8000 München 60 (DE); Langguth, Werner, Ing.-grad., D-8033 Krailling (DE)

## Beschreibung

Die Erfindung bezieht sich auf eine Antennensteckdose, insbesondere zur Anbringung an Gebäudewänden, mit einer ersten Koaxial-Steckbuchse für eine Entnahme von TV-Signalen, mit einem Bandsperrfilter für Hörrundfunk-Signale, dessen Ausgang mit der ersten Koaxial-Steckbuchse verbunden ist, mit einer zweiten Koaxial-Steckbuchse für eine Entnahme von Hörrundfunk-Signalen, mit einem Bandpaßfilter für Hörrundfunk-Signale, dessen Ausgang mit der zweiten Koaxial-Steckbuchse verbunden ist, mit einem ersten Anschluß für ein Koaxialkabel zur Antennensignalzuführung, mit einem zweiten Anschluß für ein Koaxialkabel zur Antennensignalweiterleitung und mit einem Richtungskoppler in Form eines Leitungskopplers oder eines Übertragerkopplers, dessen Durchgangsleitungseingang mit dem ersten Anschluß verbunden ist.

Die konstruktive Ausgestaltung einer derartigen Antennensteckdose ist aus der DE-A-27 33 200, aus der DE-C-27 33 220 und aus dem Siemens Prospekt "Neue Antennensteckdosen - die Summe Ihrer und unserer Erfahrung", Bestell-Nr. N285/5072 zu entnehmen. Letzterer zeigt weiterhin, daß die Antennensteckdosen einen Richtungskoppler und Filter enthalten.

Nach einem älteren Vorschlag (EP-A-56448, die zum Stand der Technik nach Art 54/3 gehört) wird eine Antennensteckdose mit einem dritten Anschluß versehen, der einer Einspeisung von Rückkanalsignalen zur Zentrale einer Kabelfernsehanlage dient. Derartige Signale sind beim Fernsehen, beim Hörrundfunk, bei der Text-und Bildverteilung, bei Warndiensten, bei Teilnehmersignalen, beim Fernmessen, bei der Überwachung, bei lokalen Programmen, beim Auftragsdienst, beim Informationsdienst, beim Bibliotheksdienst, bei interaktiven Diensten, bei der Bestandsführung und bei der Datenfernverarbeitung von Interesse.

Der Erfindung liegt die Aufgabe zugrunde, einen derartigen dritten Anschluß unter Verwendung herkömmlicher Antennensteckdosen zu realisieren.

Ausgehend von einer Durchgangssteckdose der einleitend geschilderten Art wird diese Aufgabe erfindungsgemäß dadurch gelöst, daß der Durchgangsleitungsausgang des Richtungskopplers mit den Eingängen des Bandpaßfilters und des Bandsperrfilters verbunden ist und daß der Ausgang der Koppelschleife des Richtungskopplers mit dem zweiten Anschluß verbunden ist.

Die erfindungsgemäß beschaltete Dose stellt eine Stichleitungsdose dar, über deren ""abgehende" Koaxialleitung Zusatzsignale eingespeist oder entnommen werden können. Beispielsweise kommen trägerfrequente Digitalsignale zur Teilnehmeradressierung in Frage. Die ""abgehende" Koaxialleitung führt dann zu einem Modem. Die Frequenz der eingespeisten Signale kann unterhalb 40 MHz liegen; die entnommenen Signale können das Frequenzband von 40 bis 860 MHz einnehmen.

Bei einem Ausführungsbeispiel der erfindungsgemäßen Antennensteckdose kann der Richtungskoppler als Frequenzweichenschaltung ausgebildet sein.

Außerdem ist es vorteilhaft, wenn der Richtungskoppler mit frequenzselektiven Mitteln für Zusatzsignale versehen ist. Anhand eines Ausführungsbeispiels wird die Erfindung nachstehend näher erläutert.
Fig. 1 zeigt eine Draufsicht einer bekannten Durchgangsdose und
Fig. 2 zeigt die Beschaltung der Dose nach Fig. 1 als Durchgangsdose nach dem Stand der Technik.
Fig. 3 zeigt die Beschaltung der Dose nach Fig. 1 als Stichleitungsdose nach dem Stand der Technik.
Fig. 4 zeigt die erfindungsgemäße Beschaltung der Dose nach Fig. 1 mit einem Leitungskoppler und
Fig. 5 zeigt die erfindungsgemäße Beschaltung der Dose nach Fig. 1 mit einem Übertragerkoppler.

Fig. 1 zeigt die aus der eingangs genannten DE-PS 27 33 220 bekannte Antennensteckdose. Diese enthält einen ersten Anschluß 7 für ein erstes Koaxialkabel, eine erste Koaxial-Steckbuchse 2, eine zweite Koaxial-Steckbuchse 3 und einen zweiten Anschluß 4 für ein zweites Koaxialkabel. Die beiden Koaxialkabel befinden sich in der Darstellung unter einer Klappschelle. Die Hinweislinien von den Bezugszeichen 1 und 4 weisen auf Stellen, wo sich die Koaxialkabel unter der Klappschelle befinden.

Fig. 2 zeigt die bekannte Beschaltung der Dose nach Fig. 1 als Durchgangsdose. Diese enthält einen Richtungskoppler 5 für 40 bis 860 MHz, ein Bandsperrfilter 6 für Hörrundfunk-Signale und ein Bandpaßfilter 7 für Hörrundfunk-Signale. Die Antennensignale durchlaufen die Dose unverändert vom Anschluß 1 zum Anschluß 4. An der Koaxial-Steckbuchse 2 liegen TV-Signale ohne Hörrundfunk-Signale und an der Koaxial-Steckbuchse 3 nur Hörrundfunk-Signale an.

Fig. 3 zeigt die Beschaltung der Dose nach Fig. 1 als Stichleitungsdose. Im Gegensatz zur Schaltung nach Fig. 2 erübrigt sich der Richtungskoppler 5 und ein Koaxialkabel zur Antennensignalweiterleitung. Die Eingänge des Bandsperrfilters 6 und des Bandpaßfilters 7 sind unmittelbar mit dem Koaxialkabel-Anschluß 1 verbunden.

Fig. 4 zeigt die erfindungsgemäße Beschaltung der Dose I. Im Gegensatz zur Schaltung nach Fig. 3 ist zwischen den Koaxialkabel-Anschluß 1 und die Eingänge 10 des Bandsperrfilters 6 und des Bandpaßfilters 7 ein Richtungskoppler 5' für 5 bis 860 MHz zwischengeschaltet. Der Ausgang 11 der Auskoppelschleife des Richtungskopplers 5' ist mit dem Anschluß 4 verbunden.

Der Anschluß 4 (Richtungskoppler) bietet jetzt eine Anschlußmöglichkeit für Geräte zusätzlicher Dienste, die sowohl in Rückrichtung Signale abgeben als ggf. auch aus der Anlagenverteilrichtung Zusatzsignale, wie beispielsweise trägerfrequente Digitalsignale zur Teilnehmeradressierung aufnehmen können.

Vom Anschluß 4 kann eine Verbindung zu einem Modem hergestellt werden, das die Trägerfrequenz-Zusatzsignale der Vorwärtsrichtung, die beispielsweise im Frequenzbereich 40 bis 860 MHz übertragen werden können, aufnimmt und trägerfrequente Zusatzrücksignale unterhalb 40 MHz in die Anlage einspeist. Der breitbandige Richtungskoppler 5' bietet den Vorteil der gegenseitigen Entkopplung von an die KoaxialSteckbuchsen 2 und 3 angeschlossenen Fernseh (TV) - bzw. Hörrundfunkgeräten (R) und dem Gerät für Zusatzdienste (RK). Fig. 5 zeigt eine der Anordnung nach Fig. 4 entsprechende Anordnung mit einem Übertragerkoppler 5".

Der Richtungskoppler 5' kann je nach Frequenzbelegung auch als Frequenzweichenschaltung ausgebildet sein.

## Patentansprüche

1. Antennsteckdose, insbesondere zur Anbringung an Gebäudewänden, mit einer ersten Koaxial-Steckbuchse (2), für eine Entnahme von TV-Signalen, mit einem Bandsperrfilter (6) für Hörrundfunk-Signale, dessen Ausgang mit der ersten Koaxial-Steckbuchse (2) verbunden ist, mit einer zweiten Koaxial-Steckbuchse (3) für eine ntnahme von Hörrundfunk-Signalen, mit einem Bandpaßfilte (7) für Hörrundfunk-Signale, dessen Ausgang mit der zweiten Koaxial-Steckbuchse (3) verbunden ist, mit einem ersten Anschluß (1) für ein Koaxialkabel zur Antennensignalzuführung, mit einem zweiten Anschluß (4) für ein Koaxialkabel zur ntennensignalweiterleitung und mit einem Richtungskoppler (5) in Form eines Leitungskopplers oder eines übertragerkoppler (5) dessen Durchgangsleitungseingang mit dem ersten Anschluß (1) verbunden ist, dadurch gekennzeichnet, daß für die Einspeisung von Rückkanalsignalen zur Zentrale einer Kabelfernsehanlage der Durchgangsleitungsausgang (10) des Richtungskopplers (5" 5") mit den Eingängen des Bandpaßfilters (7) und des Bandsperrfilters (6) verbunden ist und daß der Ausgang (11) der Koppelschleife des Richtungskopplers (5) mit dem zweiten Anschluß (4) verbunden ist.

2. Antennensteckdose nach Anspruch 1, dadurch gekennzeichnet, daß der Richtungskoppler (5', 5") als Frequenzweichenschaltung ausgebildet ist.

3. Antennensteckdose nach Anspruch 1, dadurch gekennzeichnet, daß der Richtungskoppler (5', 5") mit frequenzselektiven Mittel für Zusatzsignale versehen ist.

## Claims

1. An antenna socket, particularly for fitting on a wall of a building, having a first coaxial socket connector (2) for the output of TV-signals, a bandstop filter (6) for radio signals whose output is connected to the first coaxial socket connector (2), a second coaxial socket connector (3) for the output of radio signals, a band-pass filter (7) for radio signals whose output is connected to the second coaxial plug connector (3), a first terminal (1) for a coaxial cable for the supply of antenna signals, a second terminal (4) for a coaxial cable for the forwarding of antenna signals, and a directional coupler (5) in the form of a line coupler (5') or a repeater coupler (5") whose through line input is connected to the first terminal (1), characterised in that in order to feed return channel signals to the central control of a cable television system, the through line output (10) of the directional coupler (5', 5") is connected to the inputs of the band-pass filter (7) and the bandstop filter (6), and that the output (11) of the coupling loop of the directional coupler (5',5") is connected to the second terminal (4).

2. An antenna socket as claimed in Claim 1, characterised in that the directional coupler (5', 5") is a diplexer circuit.

3. An antenna socket as claimed in Claim 1, characterised in that the directional coupler (5', 5") is provided with frequencyselective means for additional signals.

## Revendications

1. Prise d'antenne, notamment pour le montage sur des murs de bâtiments, comportant une première prise femelle coaxiale (2) pour un prélèvement de signaux de télévision, un filtre coupe-bande (6) pour des signaux radioélectriques, dont la sortie est reliée à la première prise femelle coaxiale (2), une seconde prise femelle coaxiale (3) pour un prélèvement de signaux radioélectriques, un filtre passe-bande (7) pour des signaux radioélectriques, dont la sortie est reliée à la seconde prise femelle coaxiale (3), une première borne (1) pour un câble coaxial servant à délivrer les signaux d'antenne, une seconde borne (4) pour un câble coaxial servant à retransmettre les signaux d'antenne et un coupleur directionnel (5) réalisé sous la forme d'un coupleur de ligne (5') ou d'un coupleur à transformateur (5"), dont l'entrée de la ligne de dérivation est reliée à la première borne (1), caractériséepar le fait que pour l'injection de signaux du canal de retour vers le central d'une installation de télévision câblée, la sortie (10) de la ligne de dérivation (10) du coupleur directionnel (5',5") est reliée aux entrées du filtre passe-bande (7) et du filtre coupe-bande (6) et que la sortie (11) de la boucle de couplage du coupleur directionnel (5',5") est reliée à la seconde borne (4).

2. Prise d'antenne suivant la revendication 1, caratérisée par le fait que le coupleur directionnel (5',5") est réalisé sous la forme d'un circuit d'aiguillage de fréquences.

3. Prise d'antenne suivant la revendication 1, caractérisée par le fait que le coupleur directionnel (5' 5") est muni de moyens, sélectifs du point de vue de la fréquence, pour des signaux supplémentaires.
